# EUROPÄISCHE PATENTSCHRIFT

(11) **EP 3 588 706 B1**
(45) Veröffentlichungstag und Bekanntmachung des Hinweises auf die Patenterteilung: **06.04.2022**
(21) Anmeldenummer: 19183184.1
(22) Anmeldetag: 28.06.2019
(51) Int. Cl.: H01T 15/00, H01T 1/14, H01T 2/02, H01T 4/10, H01T 4/16

(54) **FUNKENSTRECKENANORDNUNG MIT ZWEI ZÜNDKREISEN**
SPARK GAP ASSEMBLY WITH TWO SPARK IGNITION CIRCUITS
DISPOSITIF D'ÉCLATEUR AVEC DEUX CIRCUITS D'ALLUMAGE

(30) Priorität: 28.06.2018 BE 201805449
(43) Veröffentlichungstag der Anmeldung: 01.01.2020
(73) Patentinhaber: Phoenix Contact GmbH & Co.KG, 32825 Blomberg (DE)
(72) Erfinder: Ramsel, Christian, 33161 Hövelhof (DE); Sagebiel, Hannes, 31787 Hameln (DE)
(74) Vertreter: RCD Patent Giesen, Schmelcher & Griebel Patentwanwälte PartG mbB

(56) Entgegenhaltungen:
- WO-A1-2015/101368
- DE-A1-102004 002 581
- DE-A1-102004 002 582
- DE-A1-102012 022 399

## Beschreibung

Die Erfindung betrifft eine Funkenstrecke mit Zündkreis und eine Funkenstreckenanordnung.

### Hintergrund

Aus dem normativen Umfeld, z.B. DIN EN 62305 (VDE 0185-305:2006), sind Konzepte zum Blitzschutz bekannt.

Dabei finden Funkenstrecken im sogenannten Grobschutz Verwendung. Der Grobschutz wird auch als Typ 1 bezeichnet.

Um mit den Funkenstrecken bessere Schutzpegel zu erzielen, werden diese mit externen Triggerkreisen beschaltet, welche das Zünden der Funkenstrecken bei niedrigeren Spannungen ermöglichen.

Aus der deutschen Patentanmedung DE 10 2004 002 581 A1 ist eine Funkenstrecke mit einem Triggerkreis bekannt. Der Triggerkreis weist einen Thyristor auf, der aktiv gesteuert wird. Bei der aktiven Steuerung wird mittels eines Halbleiterlasers ein optisches Steuersignal übertragen.

Aus der deutschen Patentanmedung DE 10 2004 002 582 A1 ist eine Funkenstrecke mit einem Triggerkreis bekannt. Der Triggerkreis weist eine Funkenstrecke auf, die aktiv gesteuert wird. Bei der aktiven Steuerung wird mittels eines Halbleiterlasers ein optisches Steuersignal übertragen.

In anderen Triggerkreisen werden häufig Gasableiter (engl. Gas Discharge tube, abk. GDT) eingesetzt um eine Isolierstrecke im Zündkreis bereitzsutellen.

Für diese Zündkreisanordnung gibt es verschiedenste Ausführungsformen, z.B.: mit einer Hochspannungszündung oder Zündstrecken mit geringer Ansprechspannung. Zusätzlich zu den Gasableitern kann es notwendig sein. zusätzliche Elemente wie z.B. Varistoren im Triggerkreis zu positionieren.

In vielen Anordnungen werden jedoch mehre Funkenstrecken so miteinander verbunden, dass sie - zumindest für einzelne Lastfälle - als eine Reihenschaltung wirken. In einer solchen Anordnung ergibt sich dann aber auch, dass die Zündkreise ebenfalls wie eine Reihenschaltung wirken. Dies hat aber zur Folge, dass die Zündspannungen der "in Reihe" geschalteten Zündkreise im Wesentlichen zu addieren sind.

Eine solche Situation ergibt sich z.B. bei einer n+1 Schaltung, d.h. einer "Reihenschaltung" einer Funkenstrecke zwischen einer Phase und einem Neutralleiter und einer Funkenstrecke zwischen einem Neutralleiter und einem Schutzleiter. Tritt nun ein Überspannungsereignis zwischen der Phase und dem Schutzleiter auf, so kann der Schutzpegel bei einem 230 V/400 V System mehr als 2 kV betragen.

Es wäre jedoch wünschenswert, auch in diesem Bereich Schutzpegel von weniger als 2 kV zur Verfügung stellen zu können.

Die Lösung der Aufgabe erfolgt mittels eines Funkenstreckenanordnung gemäß dem unabhängigen Anspruch 1 bzw. der Verwendung einer solchen Funkenstreckenanordnung gemäß Anspruch 10 oder 11. Weitere vorteilhafte Ausgestaltungen sind Gegenstand der Beschreibung, der Figuren und der abhängigen Ansprüche.

### Kurzdarstellung der Figuren

Nachfolgend wird die Erfindung unter Bezugnahme auf die anliegende Zeichnung anhand bevorzugter Ausführungsformen näher erläutert.

Es zeigen
- Fig. 1: einen ersten schematischen Schaltplan von Ausführungsformen der Erfindung,
- Fig. 2: einen zweiten schematischen Schaltplan von Ausführungsformen der Erfindung,
- Fig. 3: einen dritten schematischen Schaltplan von Ausführungsformen der Erfindung, und
- Fig. 4: einen vierten schematischen Schaltplan von Ausführungsformen der Erfindung.

### Ausführliche Beschreibung

Nachfolgend wird die Erfindung eingehender (unter Bezugnahme auf die Figuren) dargestellt werden. Dabei ist anzumerken, dass unterschiedliche Aspekte beschrieben werden, die jeweils einzeln oder in Kombination zum Einsatz kommen können. D.h. jeglicher Aspekt kann mit unterschiedlichen Ausführungsformen der Erfindung verwendet werden, soweit nicht explizit als reine Alternative dargestellt.

Weiterhin wird nachfolgend der Einfachheit halber in aller Regel immer nur auf eine Entität Bezug genommen werden. Soweit nicht explizit vermerkt, kann die Erfindung aber auch jeweils mehrere der betroffenen Entitäten aufweisen. Insofern ist die Verwendung der Wörter "ein", "eine" und "eines" nur als Hinweis darauf zu verstehen, dass in einer einfachen Ausführungsform zumindest eine Entität verwendet wird.

Soweit nachfolgend Verfahren beschrieben werden, sind die einzelnen Schritte eines Verfahrens in beliebiger Reihenfolge anordenbar und/oder kombinierbar, soweit sich durch den Zusammenhang nicht explizit etwas Abweichendes ergibt. Weiterhin sind die Verfahren - soweit nicht ausdrücklich anderweitig gekennzeichnet - untereinander kombinierbar.

Angaben mit Zahlenwerten sind in aller Regel nicht als exakte Werte zu verstehen, sondern beinhalten auch eine Toleranz von +/- 1% bis zu +/- 10 %.

Bezugnahme auf Standards oder Spezifikationen oder Normen sind als Bezugnahme auf Standards bzw. Spezifikationen bzw. Normen, die zum Zeitpunkt der Anmeldung und/oder - soweit eine Priorität beansprucht wird - zum Zeitpunkt der Prioritätsanmeldung gelten / galten, zu verstehen. Hiermit ist jedoch kein genereller Ausschluss der Anwendbarkeit auf nachfolgende oder ersetzende Standards oder Spezifikationen oder Normen zu verstehen.

"Benachbart" schließt im Nachfolgenden explizit eine unmittelbare Nachbarschaftsbeziehung ein ohne jedoch hierauf beschränkt zu sein. "Zwischen" schließt im Nachfolgenden explizit eine Lage ein, in der das zwischenliegende Teil eine unmittelbare Nachbarschaft zu den umgebenden Teilen aufweist.

Eine erfindungsgemäße Funkenstrecke FS1 ist unter anderem in Figur 1 dargestellt. Die Funkenstrecke FS1 wird nachfolgend auch als erste Funkenstrecke FS1 bezeichnet werden. Die erste Funkenstrecke FS1 weist einen ersten Zündkreis Z1 auf.

Die erste Funkenstrecke FS1 weist eine erste Hauptelektrode E1 und eine zweite Hauptelektrode E2 auf. Die Form der Hauptelektroden E1 und E2 kann geeignet gewählt sein. Zwischen den beiden Hauptelektroden E1 und E2 befindet sich ein Freiraum und die Hauptelektroden sind elektrisch voneinander isoliert. Bei Anliegen einer genügend hohen Spannung kommt es zu einer Plasmabildung bei der eine elektrische Verbindung zwischen den Hauptelektroden E1 und E2 aufgebaut wird und ein Überspannungspuls abfließen kann.

Weiterhin weist die erste Funkenstrecke FS1 eine Zündhilfselektrode H1 auf. Eine solche Zündhilfselektrode H1 kann an geeigneter Stelle zwischen den Hauptelektroden E1 und E2 angeordnet sein. Die Zündhilfselektrode H1 kann isoliert gegenüber der Hauptelektroden E1 angeordnet sein und / oder gegenüber der Hauptelektroden E2 angeordnet sein.

Weiterhin weist der erste Zündkreis Z1 - umrissen durch einen gestrichelten Rahmen - ein erstes spannungsschaltendes Element GDT1 auf. Dabei ist der erste Zündkreis Z1 auf einer Seite mit der ersten Hauptelektrode E1 und mit der anderen Seite mit der ersten Zündhilfselektrode H1 verbunden. Ohne Beschränkung der Allgemeinheit weist der erste Zündkreis Z1 noch weitere Elemente auf, wie später im Zusammenhang mit einem zweiten Zündkreis Z2 erläutert werden wird.

Für die Erfindung wesentlich ist, dass - im Wesentlichen - parallel zum ersten spannungsschaltenden Element GDT1 ein Kondensator C angeordnet ist.

Wird eine solche erste Funkenstrecke FS1 samt ersten Zündkreis Z1 in einer "Reihenschaltung", wie zuvor beschrieben verwendet, so führt der parallele Kondensator C im Falle einer Überspannung dazu, dass die anliegende Spannung zunächst nur an der anderen Funkenstrecke, der zweiten Funkenstrecke FS2 (in Figur 2-4) anliegt, da der Kondensator initial als hochfrequenter Kurzschluss für den ersten Zündkreis agiert. Dadurch kommt es nicht zum Effekt des "Addierens" der Zündspannungen der einzelnen spannungsschaltenden Elemente GDT1, GDT2. Daher wird zunächst die zweite Funkenstrecke FS2 zum Durchschalten erregt, wobei nun die Zündspannung im Ergebnis geringer ist als bei bisherigen Anordnungen. Nach dem Zünden der zweiten Funkenstrecke FS2 liegt aber nunmehr nahezu die Restspannung, welche nahezu der ursprünglichen Spannung entspricht, an der ersten Funkenstrecke FS1 bzw. ihrem ersten Zündkreis Z1 an, sodass nun diese erste Funkenstrecke FS1 mit einer kleinen Verzögerung nach der zweiten Funkenstrecke zum Durchschalten erregt wird. Dabei kommt es nicht zum Effekt des "Addierens" der Zündspannungen der einzelnen spannungsschaltenden Elemente GDT1, GDT2. Nunmehr ist die Reihenschaltung komplett durchgesteuert, sodass eine Überspannung hierüber abgeleitet werden kann.

D.h. anders als bei bisherigen Lösungen können z.B. in 230/400 V Systemen Schutzpegel unter 2,0 kV, insbesondere Schutzpegel unter 1,8 kV und sogar unter 1,5 kV bis unter 1,2 kV zur Verfügung gestellt werden.

In einer Ausgestaltung der erfindungsgemäßen ersten Funkenstrecke FS1 ist das erste spannungsschaltende Element GDT1 ausgewählt aus einer Gruppe aufweisend gasgefüllter Ableiter, Transientvoltage-Supressordiode, Varistor, PTC, Transistor, Thyristor.

D.h. die Erfindung kann in vorteilhafter Weise mit unterschiedlichen spannungsschaltenden Elementen GDT1 allein oder in Kombination betrieben werden.

In einer weiteren Ausgestaltung der erfindungsgemäßen ersten Funkenstrecke FS1 ist die Kapazität des Kondensators C größer oder gleich dem 9-fachen der Eigenkapazität des ersten spannungsschaltenden Elements GDT1 im Ruhezustand.

Hierdurch kann eine besonders zuverlässige Steuerung der Spannung zwischen den spannungsschaltenden Elementen GDT1 und GDT2 erreicht werden. Dabei kann in grober Verallgemeinerung angenommen werden, dass je höher die Kapazität des Kondensators C ist, die Sicherheit der zuvor beschriebenen koordinierten zeitlichen Schaltung steigt. Bevorzugt beträgt die Kapazität des Kondensators C mindestens den 10 fachen besser den 100 fachen Wert der Eigenkapazität des ersten spannungsschaltenden Elements GDT1.

In einer weiteren Ausgestaltung der erfindungsgemäßen ersten Funkenstrecke FS1 ist der Kondensator C an die Elektroden des ersten spannungsschaltenden Element GDT1 angelötet. Hierdurch können parasitäre Leitungsinduktivitäten vermieden werden, die das Schaltverhalten negativ beeinflussen könnten.

In einer weiteren Ausgestaltung der erfindungsgemäßen ersten Funkenstrecke FS1 ist der Kondensator C ein SMD (engl. Surface Mounted Device) Bauteil. D.h. mit geringem baulichen Aufwand kann die koordinierte Schaltung realisiert werden, sodass auch in engen Bauformen eine sichere Schaltung ermöglicht wird und bestehende Rastermaße eingehalten werden können.

In einer weiteren Ausgestaltung der erfindungsgemäßen ersten Funkenstrecke FS1 ist zwischen der zweiten Hauptelektrode E2 und der ersten Zündhilfselektrode H1 ein isolierendes Material angeordnet, welches beim Anliegen einer Spannung an der ersten Zündelektrode H1 zu einer Entladung entlang der Oberfläche führt, so dass die zweite Hauptelektrode E2 und die erste Zündhilfselektrode H1 elektrisch leitfähig miteinander verbunden sind. Solche Anordnungen sind beispielsweise aus der Anmeldung DE 10 2004 009 072 A1 der Anmelderin bekannt, siehe dort insbesondere Fig. 2a und 2b, auf deren Beschreibung hiermit explizit Bezug genommen wird.

Mit den wie zuvor beschriebenen ersten Funkenstrecken FS1 können Funkenstreckenanordnungen unterschiedlichster Art realisiert werden. Hierzu wird nachfolgend auf die Figuren 2 bis 4 Bezug genommen werden, ohne dass hierdurch mögliche andere Funkenstreckenanordnungen ausgeschlossen wären.

Eine erfindungsgemäße Funkenstreckenanordnung weist eine zuvor beschriebene erste Funkenstrecke FS1 mit zugehörigem ersten Zündkreis Z1 auf. Weiterhin weist die erfindungsgemäße Funkenstreckenanordnung eine zweite Funkenstrecke FS2 auf. Die zweite Funkenstrecke FS2 weist eine erste Hauptelektrode E3 und eine zweite Hauptelektrode E4 sowie einer Zündhilfselektrode H2 auf. Im Übrigen gelten die vorherigen Anmerkungen zu Ausgestaltungen der ersten Funkenstrecke FS1 auch für die zweite Funkenstrecke FS2. Die zweite Funkenstecke FS2 weist weiterhin einen zweiten Zündkreis Z2 mit einem zweiten spannungsschaltenden Element GDT2 auf. Der zweite Zündkreis Z2 ist auf einer Seite mit der ersten Hauptelektrode E3 der zweiten Funkenstrecke FS2 und mit der anderen Seite mit der Zündhilfselektrode H2 der zweiten Funkenstrecke FS2 verbunden. Die zweite Funkenstrecke FS2 ist mit der ersten Funkenstrecke FS1 in den Figuren zwischen den Hauptelektroden E4 und E1 elektrisch miteinander verbunden. Zwischen den Hauptelektroden E4 und E1 kann - wie in Figur 4 gezeigt - ein gemeinsamer Leiter - hier der Neutralleiter N - angeordnet sein.

In einer Ausgestaltung der Funkenstreckenanordnung ist das zweite spannungsschaltende Element GDT2 ausgewählt aus einer Gruppe aufweisend gasgefüllter Ableiter, Transientvoltage-Supressordiode, Varistor, PTC, Transistor, Thyristor.

D.h. die Erfindung kann in vorteilhafter Weise mit unterschiedlichen spannungsschaltenden Elementen GDT2 allein oder in Kombination betrieben werden.

In einer Ausgestaltung der Funkenstreckenanordnung weist der zweite Zündkreis Z2 ein drittes spannungsschaltendes Element VAR auf, das unterschiedlich zum zweiten spannungsschaltenden Element GDT2 ist. Ohne Weiteres kann auch der erste Zündkreis Z1 alternativ oder zusätzlich ein weiteres spannungsschaltendes Element aufweisen, das unterschiedlich zum ersten spannungsschaltenden Element GDT1 ist.

Ohne Beschränkung der Allgemeinheit können die erste Funkenstrecke FS1 und die zweite Funkenstrecke FS2 gleichartig aufgebaut sein. Ebenfalls ohne Beschränkung der Allgemeinheit können das erste spannungsschaltende Element GDT1 und das zweite spannungsschaltende Element GDT2 gleichartig aufgebaut sein.

In einer Ausgestaltung der Funkenstreckenanordnung weist der erste Zündkreis Z1 und/oder der zweite Zündkreis Z2 eine Abtrenneinrichtung AE auf. Eine Abtrenneinrichtung kann z.B. durch einen vorgespannten und verlöteten Anschluss realisiert sein, der bei einem thermischen Energieeintrag seine Festigkeit verliert und unter Einfluss der Vorspannung den elektrischen Kontakt durch eine mechanische Trennbewegung löst.

Wie aus Figur 4 deutlich wird, kann eine solche Funkenstreckenanordnung z.B. in einem Wechselspannungssystem verwendet werden, wobei die erste Funkenstrecke FS1 zwischen einem Neutralleiter N und einem Schutzleiter PE angeordnet ist und wobei die zweite Funkenstrecke FS2 zwischen einem Neutralleiter N und einer Phase, beispielsweise L1 angeordnet ist. Ohne Beschränkung der Allgemeinheit können aber die Funkenstrecken nebst zugehörigem Zündkreis auch anders eingesetzt werden. Beispielsweise kann die zweite Funkenstrecke FS2 zwischen einem Neutralleiter N und einem Schutzleiter (PE) angeordnet und die erste Funkenstrecke FS1 zwischen einem Neutralleiter N und einer Phase L1 angeordnet sein. Wie aus Figur 4 ersichtlich kann die Funkenstreckenanordnung auch in einem 5-Leiter Wechselstromsystem mit 3 Phasen L1, L2, L3 verwendet werden.

### Bezeichnungsliste

- FS1, FS2: Funkenstrecke
- Z1, Z2: Zündkreis
- E1 ...E4: Hauptelektrode
- H1, H2: Zündhilfselektrode
- GDT1,2: erste, zweites spannungsschaltendes Element
- C: Kondensator
- VAR: drittes spannungsschaltendes Element
- AE: Abtrenneinrichtung
- N: Neutralleiter
- PE: Schutzleiter
- L1,L2,L3: Phase

## Patentansprüche

1. Funkenstrecke (FS1) mit einem ersten Zündkreis (Z1), aufweisend
• Eine eine erste Funkenstrecke (FS1) mit einer ersten Hauptelektrode (E1) und einer zweiten Hauptelektrode (E2) sowie eine Zündhilfselektrode (H1),
• Einem einem ersten Zündkreis (Z1) mit einem ersten spannungsschaltenden Element (GDT1), wobei der erste Zündkreis (Z1) auf einer Seite mit der ersten Hauptelektrode (E1) und mit der anderen Seite mit der Zündhilfselektrode (H) verbunden ist,
• **dadurch gekennzeichnet, dass** parallel zum ersten spannungsschaltenden Element (GDT1) ein Kondensator (C) angeordnet ist,
• wobei die Funkenstreckenanordnung weiterhin eine zweite Funkenstrecke (FS2), mit einer ersten Hauptelektrode (E3) und einer zweiten Hauptelektrode (E4), sowie einer Zündhilfselektrode (H2) aufweist,
• wobei die zweite Funkenstrecke (FS2) weiterhin einen zweiten Zündkreis (Z2) mit einem zweiten spannungsschaltenden Element (GDT2) aufweist,
• wobei der zweite Zündkreis (Z2) auf einer Seite mit der ersten Hauptelektrode (E3) der zweiten Funkenstrecke (FS2) und mit der anderen Seite mit der Zündhilfselektrode (H2) der zweiten Funkenstrecke (FS2) verbunden ist,
• wobei die zweite Funkenstrecke (FS2) mit der ersten Funkenstrecke (FS1) an jeweils einer der Hauptelektroden elektrisch miteinander verbunden sind.

2. Funkenstrecke (FS1) gemäß Anspruch 1, **dadurch gekennzeichnet, dass** das erste spannungsschaltende Element (GDT1) ausgewählt ist aus einer Gruppe aufweisend gasgefüllter Ableiter, Transientvoltage-Supressordiode, Varistor, PTC, Transistor, Thyristor.

3. Funkenstrecke (FS1) gemäß Anspruch 1 oder 2, **dadurch gekennzeichnet, dass** die Kapazität des Kondensators (C) größer oder gleich dem 9-fachen der Eigenkapazität des ersten spannungsschaltenden Elements (GDT1) im Ruhezustand ist.

4. Funkenstrecke (FS1) gemäß einem der vorhergehenden Ansprüche, **dadurch gekennzeichnet, dass** der Kondensator (C) an die Elektroden des ersten spannungsschaltenden Element (GDT1) angelötet ist.

5. Funkenstrecke (FS1) gemäß einem der vorhergehenden Ansprüche, **dadurch gekennzeichnet, dass** der Kondensator (C) ein SMD Bauteil ist.

6. Funkenstrecke (FS1) gemäß einem der vorhergehenden Ansprüche, **dadurch gekennzeichnet, dass** zwischen der zweiten Hauptelektrode (E2) und der ersten Zündhilfselektrode (H1) ein isolierendes Material angeordnet ist, welches beim Anliegen einer Spannung an der ersten Zündelektrode (H1) zu einer Entladung entlang der Oberfläche führt, so dass die zweite Hauptelektrode (E2) und die erste Zündhilfselektrode (H1) elektrisch leitfähig miteinander verbunden sind.

7. Funkenstreckenanordnung gemäß einem der vorhergehenden Ansprüche, **dadurch gekennzeichnet, dass** das zweite spannungsschaltende Element (GDT2) ausgewählt ist aus einer Gruppe aufweisend gasgefüllter Ableiter, Transientvoltage-Supressordiode, Varistor, PTC, Transistor, Thyristor.

8. Funkenstreckenanordnung gemäß einem der vorhergehenden Ansprüche, **dadurch gekennzeichnet, dass** der zweite Zündkreis ein drittes spannungsschaltende Element (VAR) aufweist, das unterschiedlich zum zweiten spannungsschaltende Element (GDT2) ist.

9. Funkenstreckenanordnung gemäß einem der vorhergehenden Ansprüche 7 bis 9, **dadurch gekennzeichnet, dass** der zweite Zündkreis (Z2) eine Abtrenneinrichtung (AE) aufweist.

10. Verwendung einer Funkenstreckenanordnung nach einem der vorhergehenden Ansprüche in einem Wechselspannungssystem, wobei die erste Funkenstrecke (FS1) zwischen einem Neutralleiter (N) und einem Schutzleiter (PE) angeordnet ist und wobei die zweite Funkenstrecke (FS2) zwischen einem Neutralleiter (N) und einer Phase (L1, L2, L3) angeordnet ist.

11. Verwendung einer Funkenstreckenanordnung nach einem der vorhergenenden Ansprüche 1 bis 9 in einem Wechselspannungssystem, wobei die zweite Funkenstrecke (FS2) zwischen einem Neutralleiter (N) und einem Schutzleiter (PE) angeordnet ist und wobei die erste Funkenstrecke (FS1) zwischen einem Neutralleiter (N) und einer Phase (L1 ,L2, L3) angeordnet ist.

## Claims

1. A spark gap (FS1) with a first ignition circuit (Z1), comprising
• a first spark gap (FS1) with a first main electrode (E1) and a second main electrode (E2) as well as an auxiliary ignition electrode (H1),
• a first ignition circuit (Z1) with a first voltage-switching element (GDT1), wherein the first ignition circuit (Z1) is connected on one side to the first main electrode (E1) and on the other side to the auxiliary ignition electrode (H),
• **characterized in that** a capacitor (C) is arranged in parallel to the first voltage-switching element (GDT1),
• wherein the spark gap arrangement further comprises a second spark gap (FS2), with a first main electrode (E3) and a second main electrode (E4), as well as an auxiliary ignition electrode (H2),
• wherein the second spark gap (FS2) further comprises a second ignition circuit (Z2) with a second voltage-switching element (GDT2),
• wherein the second ignition circuit (Z2) is connected on one side to the first main electrode (E3) of the second spark gap (FS2) and on the other side to the auxiliary ignition electrode (H2) of the second spark gap (FS2),
• wherein the second spark gap (FS2) and the first spark gap (FS1) are electrically connected to one another at, respectively, one of the main electrodes.

2. The spark gap (FS1) according to claim 1, **characterized in that** the first voltage-switching element (GDT1) is selected from a group comprising gas-filled arresters, transient-voltage-suppression diodes, varistors, PTC devices, transistors and thyristors.

3. The spark gap (FS1) according to claim 1 or 2, **characterized in that** the capacitance of the capacitor (C) is greater than or equal to 9 times the self-capacitance of the first voltage-switching element (GDT1) in the rest state.

4. The spark gap (FS1) according to any of the preceding claims, **characterized in that** the capacitor (C) is soldered to the electrodes of the first voltage-switching element (GDT1).

5. The spark gap (FS1) according to one of the preceding claims, **characterized in that** the capacitor (C) is an SMD component.

6. The spark gap (FS1) according to any of the preceding claims, **characterized in that** an insulating material is arranged between the second main electrode (E2) and the first auxiliary ignition electrode (H1), said insulating material leading, when a voltage acts on the first ignition electrode (H1), to a discharge along the surface so that the second main electrode (E2) and the first auxiliary ignition electrode (H1) are connected to one another in an electrically conductive manner.

7. A spark gap arrangement according to any of the preceding claims, **characterized in that** the second voltage-switching element (GDT2) is selected from a group comprising gas-filled arresters, transient-voltage-suppression diodes, varistors, PTC devices, transistors and thyristors.

8. The spark gap arrangement according to any of the preceding claims, **characterized in that** the second ignition circuit comprises a third voltage-switching element (VAR) different from the second voltage-switching element (GDT2).

9. The spark gap arrangement according to any of the preceding claims 7 to 9, **characterized in that** the second ignition circuit (Z2) comprises a contact breaker device (AE).

10. Use of a spark gap arrangement according to one of the preceding claims in an AC voltage system, wherein the first spark gap (FS1) is arranged between a neutral conductor (N) and a protective conductor (PE) and wherein the second spark gap (FS2) is arranged between a neutral conductor (N) and a phase (L1, L2, L3).

11. Use of a spark gap arrangement according to one of the preceding claims 1 to 9 in an AC voltage system, wherein the second spark gap (FS2) is arranged between a neutral conductor (N) and a protective conductor (PE) and wherein the first spark gap (FS1) is arranged between a neutral conductor (N) and a phase (L1, L2, L3).

## Revendications

1. Eclateur (FS1) avec un premier circuit d'allumage (Z1), comportant
• un premier éclateur (FS1) avec une première électrode principale (E1) et une deuxième électrode principale (E2) ainsi qu'une électrode auxiliaire d'allumage (H1),
• un premier circuit d'allumage (Z1) avec un premier élément connectant la tension (GDT1), sachant que le premier circuit d'allumage (Z1) est relié sur un côté à la première électrode principale (E1) et de l'autre côté à l'électrode auxiliaire d'allumage (H1),
• **caractérisé en ce qu'** un condensateur (C) est disposé parallèlement au premier élément connectant la tension (GDT1),
• sachant que l'agencement d'éclateur comporte en plus un deuxième éclateur (FS2) avec une première électrode principale (E3) et une deuxième électrode principale (E4) ainsi qu'une électrode auxiliaire d'allumage (H2),
• sachant que le deuxième éclateur (FS2) comporte en plus un deuxième circuit d'allumage (Z2) avec un deuxième élément connectant la tension (GDT2),
• sachant que le deuxième circuit d'allumage (Z2) est relié sur un côté à la première électrode principale (E3) du deuxième éclateur (FS2) et de l'autre côté à l'électrode auxiliaire d'allumage (H2) du deuxième éclateur (FS2),
• sachant que le deuxième éclateur (FS2) avec le premier éclateur (FS1) sont respectivement reliés électriquement à une des électrodes principales.

2. Eclateur (FS1) selon la revendication 1, **caractérisé en ce que** le premier élément connectant la tension (GDT1) est choisi à partir d'un groupe comportant, un parasurtenseur rempli de gaz, une diode de surpression de tensions transitoires, une varistance, une résistance CTP (à coefficient de température positive), un transistor, un thyristor.

3. Eclateur (FS1) selon la revendication 1 ou 2, **caractérisé en ce que** la capacité du condensateur (C) est plus grande ou égale à 9 fois la capacité propre du premier élément connectant la tension (GDT1) à l'état de repos.

4. Eclateur (FS1) selon l'une quelconque des revendications précédentes, **caractérisé en ce que** le condensateur (C) est relié par brasage aux électrodes du premier élément connectant la tension (GDT1).

5. Eclateur (FS1) selon l'une quelconque des revendications précédentes, **caractérisé en ce que** le condensateur (C) est un composant TMS (selon la Technique de Montage en Surface).

6. Eclateur (FS1) selon l'une quelconque des revendications précédentes, **caractérisé en ce qu'**entre la deuxième électrode principale (E2) et la première l'électrode auxiliaire d'allumage (H1) est disposé un matériau isolant, lequel conduit à une décharge le long de la surface lors de l'application d'une tension à la première électrode d'allumage (H1) de telle sorte que la deuxième électrode principale (E2) et la première électrode auxiliaire d'allumage (H1) sont reliées entre elles de façon électro-conductrice.

7. Agencement d'éclateur selon l'une quelconque des revendications précédentes, **caractérisé en ce que** le deuxième élément connectant la tension (GDT2) est choisi à partir d'un groupe comportant, un parasurtenseur rempli de gaz, une diode de surpression de tensions transitoires, une varistance, une résistance CTP, un transistor, un thyristor.

8. Agencement d'éclateur selon l'une quelconque des revendications précédentes, **caractérisé en ce que** le deuxième circuit d'allumage comporte un troisième élément connectant la tension (VAR), qui est différent du deuxième élément connectant la tension (GDT2).

9. Agencement d'éclateur selon l'une quelconque des revendications 7 à 9, **caractérisé en ce que** le deuxième circuit d'allumage (Z2) comporte un dispositif de séparation (AE).

10. Utilisation d'un agencement d'éclateur selon l'une quelconque des revendications précédentes dans un système de tension alternative, sachant que le premier éclateur (FS1) est disposé entre un conducteur neutre (N) et un conducteur de protection (PE) et sachant que le deuxième éclateur (FS2) est disposé entre un conducteur neutre (N) et une phase (L1, L2, L3).

11. Utilisation d'un agencement d'éclateur selon l'une quelconque des revendications 1 à 9 dans un système de tension alternative, sachant que le deuxième éclateur (FS2) est disposé entre un conducteur neutre (N) et un conducteur de protection (PE) et sachant que le premier éclateur (FS1) est disposé entre un conducteur neutre (N) et une phase (L1, L2, L3).
